# FASCICULE DE BREVET EUROPEEN

(11) **EP 0 540 439 B1**
(45) Date de publication et mention de la délivrance du brevet: **19.06.1996**
(21) Numéro de dépôt: 92440119.3
(22) Date de dépôt: 27.10.1992
(51) Int. Cl.: F24F 6/18

(54) **Humidificateur par vaporisation**
Verdampfungsbefeuchter
Evaporation humidifier

(30) Priorité: 28.10.1991 FR 9113454
(43) Date de publication de la demande: 05.05.1993
(73) Titulaire: DEVATEC S.A., F-76550 Offranville (FR)
(72) Inventeur: Crosnier, Daniel, F-76550 Offranville (FR); Mazire, Michel, F-76550 Ambrumesnil (FR)
(74) Mandataire: Mayran, Ninon, Avocat

(56) Documents cités:
- EP-A- 0 453 385
- DE-B- 2 014 338
- DE-U- 1 884 009

## Description

La présente invention a pour objet un humidificateur par vaporisation.

Les humidificateurs sont utilisés notamment pour la régulation de l'hygrométrie de l'air ambiant que ce soit sur un lieu de travail ou dans un local servant au stockage de marchandises.

Ces humidificateurs sont pratiquement tous de conception identique et utilisent le même principe, à savoir qu'ils comportent un coffret en tôle pliée et plastique renfermant les divers moyens de commande électriques et à l'intérieur duquel est placée une cuve, ou cylindre de vapeur, remplie d'eau destinée à générer de la vapeur.

Cette eau, où sont plongées deux ou trois électrodes alimentées en courant alternatif, est portée à ébullition et transformée en vapeur, évacuée par une gaine débouchant au sommet de ladite cuve. Au fur et à mesure de la production de vapeur, pour conserver à l'eau ses propriétés initiales et éviter une trop grande concentration en sels minéraux conducteurs, on évacue une partie de cette eau et on la remplace.

Ce type d'humidificateur, décrit par exemple dans EP-A-0 453 385, présente de nombreux inconvénients, notamment en ce qui concerne l'évacuation de l'eau, celle-ci se faisant par la base de la cuve, où s'amasse le dépôt calcaire qui encrasse la vanne d'évacuation, ce qui est une source de panne.

D'autre part les cuves doivent être régulièrement nettoyées, ce qui nécessite leur dépose, opération qui s'effectue au prix de nombreuses manipulations, notamment la déconnection des raccords d'arrivée et d'évacuation d'eau, qui comportent chacun à chaque extrémité un collier de serrage, la déconnection des électrodes, puis le nettoyage de ces différentes parties, enfin la reconnection de l'ensemble sans omettre le nettoyage ou le remplacement des différents filtres et joints d'étanchéité.

D'autre part encore, il est nécessaire de concevoir un coffret différent pour chaque humidificateur de capacité différente, et le montage de tels humidificateurs est relativement long.

La présente invention permet de remédier à ces inconvénients en proposant un humidificateur par vaporisation très compact, ne comportant que très peu de raccords et connections, donc d'un montage et d'un entretien aisé, et en outre d'un coût de fabrication très réduit.

L'humidificateur par vaporisation objet de la présente invention, défini dans la revendication 1, comporte un coffret, de forme générale parallélépipèdique, constitué d'une partie supérieure et d'une partie inférieure, entre lesquelles se fixe un profil en aluminium, réalisé par extrusion, incorporant dans sa structure différents canaux.

Les parties supérieure et inférieure, sont des boîtiers compartimentés et fermés par un couvercle, comportant divers moyens d'assemblage avec les canaux du profilé en aluminium, ainsi qu'avec une gaine d'évacuation de la vapeur, une électrovanne d'alimentation en eau, et les différentes connections électriques.

Le boîtier de la partie inférieure est identique à celui de la partie supérieure mais est disposé symétriquement.

La cuve est constituée d'un récipient comportant à sa partie supérieure, des fiches mâles de connections, reliées chacune à une électrode intérieure, un conduit d'évacuation de la vapeur et un orifice d'alimentation en eau, et latéralement dans sa moitié inférieure une sortie des eaux résiduelles.

La mise en place de la cuve dans le coffret s'effectue rapidement et sans danger en un seul mouvement, les fiches mâles sont enfichées dans la boîte supérieure qui comporte des fiches femelles prévues à cet effet, le conduit d'évacuation est emmanché sur le puits auquel est connecté la gaine d'évacuation, l'orifice d'alimentation en eau est connecté au puits d'alimentation, enfin la sortie d'eau est connectée à une électro-vanne positionnée sur le profil en aluminium . Ainsi le manipulateur peut effectuer cette opération en un mouvement d'arrière en avant, puis de bas en haut, sans qu'il y ait de contact manuel avec une source d'électricité ou de chaleur, comme c'est le cas avec les humidificateurs actuels.

Le fait que la sortie d'eau soit placée latéralement et non à la base de la cuve permet d'éviter l'obturation par le calcaire de la vanne d'évacuation. Lorsque la cuve sera trop encrassée, elle pourra être jetée, ou remplacée par une autre.

Dans le cas d'un humidificateur de capacité différente, il suffit de modifier la hauteur du profilé en aluminium, le couvercle et la base restant les mêmes, ce qui permet de réduire le stock à des boîtes hautes ou basses, et des profilés de longueurs différentes.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue de profil et en coupé, avec arrachés partiels, selon un plan vertical, d'un humidificateur selon l'invention.
- la figure 2 représente une vue partielle en perspective et en éclaté, avec arrachés partiels, de ce même humidificateur.
- La figure 3 représente une vue en plan d'une boîte servant aussi bien à la partie supérieure qu'à la partie inférieure.

Si on se référe aux figures 1, 2 et 3 on peut voir qu'un humidificateur 1 selon la présente invention comporte d'une part une partie supérieure 10 comprenant un boîtier 3 surmonté d'un couvercle 2, d'autre part une partie inférieure 11 constituée d'un boîtier 6 identique au boîtier supérieur 3 mais positionné symétriquement, placé sur un socle 7, d'autre part un profilé 4 en aluminium s'encastrant entre les boîtiers 3 et 6, et d'autre part encore une cuve 3 positionnée dans le profilé 4 sous le boîtier supérieur 3

Le couvercle 2 comporte un fond 22 sur le pourtour duquel lui sont solidarisées, au-dessus une paroi 20, et en dessous une paroi 21, cette dernière étant en retrait vers l'intérieur par rapport à la paroi 20, de manière à pouvoir s'emboîter sur le boîtier 3. Le fond 22 est percé d'un orifice 23 prolongé vers le bas par un puits 24.

Les boîtiers 3 et 6 comportent un fond 31, respectivement 61, sur le pourtour duquel est solidarisée une paroi 30, respectivement 60, dont le bord inférieur, respectivement supérieur, déborde le fond 31, respectivement 61, pour permettre leur fixation sur le profilé 4 en aluminium.

Le boîtier 3 est compartimenté, tout comme le boîtier 6 mais les compartiments de l'un n'ont pas la même fonction que ceux de l'autre.

Un compartiment 38 isolé du reste du boîtier 3 et situé à sa partie antérieure, contient la carte électronique 39 de commande de l'humidificateur 1, la façade 300 de la paroi 30 portant les différentes commandes, mise sous tension, mise en marche, régulation, vidange, etc..., de celui-ci.

Un compartiment 36, situé à la partie postérieure du boîtier 3, est destiné à contenir l'électro-vanne 360 d'arrivée d'eau. Ce compartiment 36 contient lui-même deux compartiments 32 et 34 communiquant l'un avec l'autre, séparés par une paroi 320 de faible hauteur, et dans le fond desquels sont pratiqués des orifices , respectivement 33 et 35, prolongés vers le bas, en-dessous du fond 31, par des puits, respectivement 330 et 350.Dans le compartiment 36, le fond 31 est également percé d'un orifice 361 prolongé vers le bas par un puits 362, (voir figure 3) et d'un autre orifice 37 prolongé vers le haut d'un puits 370.

Le profilé 4 et aluminium, réalisé par extrusion, comporte deux parties, 46 et 47, de section en forme de L se faisant face, ménageant ainsi un espace 40 dans la partie antérieure de l'humidificateur 1, et un espace 43, de volume inférieur, à sa partie postérieure. Les parties 46 et 47 sont creuses, et à l'intérieur de chacune d'elles s'étend verticalement un canal, respectivement 41 et 42.

Le profilé 4 comporte en outre deux rainures verticales 44, 45 disposées en regard sur la ligne de séparation des espaces 40 et 43, et pratiquées respectivement dans les parties 46 et 47. Ces deux rainures verticales 44, 45 sont destinées à recevoir une plaque de tôle 48 à laquelle est solidarisée une électro-vanne 49 prenant place dans l'espace 43, la plaque 48 pouvant coulisser verticalement dans les rainures verticales 44 et 45.

L'assemblage du boîtier 3 sur le profilé 4 s'effectue de manière que la partie inférieure de la paroi 30 recouvre le bord supérieur dudit profilé, le puits 330 du compartiment 33 s'insérant dans le canal vertical 41, et le puits 362 du compartiment 36 s'insérant dans le canal 42.

Le couvercle 2 est positionné sur le boîtier 3, le puits 370 du compartiment 36 s'insérant dans l'orifice 24.

Le boîtier 6 est assemblé à la base du profilé 4 de la même manière que le boîtier 3 à sa partie supérieure. On peut voir sur la figure 1 que le canal 41 débouche dans un puits 62, correspondant au puits 362 du compartiment 36 et débouchant dans le socle 7 au niveau d'un orifice 70 prolongé vers le bas par un puits 71 sur lequel est connectée une gaine d'extraction des eaux 72.

Dans le boîtier 6 un puits 63, correspondant au puits 370 du boîtier 3, permet la récupération des eaux résiduelles provenant de fuites éventuelles, ce puits 63 débouchant dans une cuvette 73 du socle 7, l'ensemble formant un siphon.

La vanne 49 est reliée par un flexible 490 à un puits du boîtier 6, correspondant au puits 350 du boîtier 3.

La cuve 5 est constituée de l'assemblage d'une demi-coque supérieure 50 et d'une demi-coque inférieure 51, solidarisées entre elles par leurs bords sur un joint 52.

La demi-coque supérieure 50 comporte à sa face supérieure un orifice 53 prolongé vers l'extérieur par un puits 530, et un orifice 54 prolongé vers l'intérieur par un puits 540, et elle est traversée par deux fiches mâles 56, 57, sur lesquelles sont soudées respectivement des électrodes 58, 59 disposées à l'intérieur de la cuve 5.

Dans la demi-coque inférieure 51 est percé latéralement un orifice 55 prolongé vers l'extérieur par un puits 550.

La mise en place de la cuve 5 dans le reste de l'appareil s'effectue dans un premier temps en l'introduisant dans l'espace 40 du profilé 4 et en connectant le puits extérieur 550 de la semi-coque 51 à l'électro-vanne 49 portée par la plaque 48, l'herméticité de l'ensemble étant garantie par un joint d'étanchéité. Dans un deuxième on fait effectuer à la cuve 5 une translation du bas vers le haut, la plaque de tôle 48 coulissant dans les rainures verticales 44 et 45, et on introduit le puits extérieur 530 de la demi-coque 50 de la cuve 5 dans le puits 370 du compartiment 36 de la boîte 3, le puits inférieur 350 du compartiment 34 s'insérant dans l'orifice 54 de la demi-coque 50, et les fiches 56, 57 traversant le fond 31 de la boîte 3 au niveau du compartiment 38 par des orifices non représentés, puis traversant la carte électronique 39 par des orifices 390, 391, pour être connectées à des fiches femelles, non représentées, la cuve étant alors maintenue en position par des moyens de fixation également non représentés.

Le fonctionnement de l'humidificateur 1 selon l'invention est le suivant : l'eau est amenée dans le compartiment 34 par l'electro-vanne 360 placée dans le compartiment 36, et s'écoule jusque dans la cuve 5 par l'orifice 35 dont le puits 350 est connecté à l'orifice 54 de la cuve 5.

Dans le cas d'un trop-plein d'eau dans le compartiment 34, c'est-à-dire que le niveau d'eau dépasse la hauteur de la paroi 320, l'excédent d'eau s'écoule dans le compartiment 32 et s'évacue par l'orifice 33 dans le canal 41 du profil 4.

Si par hasard l'orifice 33, ou le canal 41, s'obture, le trop-plein d'eau peut sortir des compartiments 32, 34, et se répandre dans le compartiment 36, d'où il est évacué dans le canal 42, par l'orifice 361.

Les électrodes 58, 59, baignant dans l'eau et alimentées en courant alternatif par les fiches mâles 56, 57, transforment cette eau en vapeur qui est évacuée par l'orifice 53, et amenée vers l'extérieur de l'humidificateur 1 par successivement le puits 530 et le puits 370, sur lequel est connectée une gaine non représentée. L'eau émanant d'éventuelles fuites est récupérée en divers points pour aboutir dans le compartiment 36 en vue d'être évacuée dans le canal 42 par l'orifice 361.

L'évacuation de l'eau, trop concentrée en sels minéraux, de la cuve 5 est réalisée par l'électro-vanne 49, qui puise dans la cuve par l'orifice 55.

Du fait de la position latérale de cet orifice 55, l'eau transitant par la vanne 49 n'est pas chargée de calcaire, qui reste dans le fond de la demi-coque 51, et la vanne 49 ne s'encrasse pas.

Les eaux à évacuer sont déversées dans le socle 7, soit par les canaux 41 et 42 du profilé, soit par le flexible 490, soit par le puits 63, puis s'écoulent par le puits 71 dans un raccord multidirectionnel 72.

D'autre part lorsque la cuve 5 est considérée comme trop encrassée de calcaire, il suffit de la déposer et de la remplacer par une autre, la cuve encrassée étant soit jetée soit réutilisée après nettoyage.

## Revendications

1. Humidificateur par vaporisation du type comportant des électrodes (58, 59) plongées dans une cuve d'eau (5), caractérisé en ce qu'il comprend une partie supérieure (10) constituée d'un boîtier (3) fermé par un couvercle (2), une partie inférieure (11) constituée d'un boîtier (6) placé sur un sôcle (7), les boîtiers (3) et (6) étant identiques et disposés symétriquement par rapport à un plan horizontal, et étant assemblés à un profilé (4) en aluminium grossièrement en forme de U dont les branches ménagent un espace (40) pour la cuve (5), le boîtier (3) comportant un compartiment (36) alimenté en eau par une électrovanne (360) et comportant d'une part un orifice (37) prolongé vers le haut par un puits (370) d'évacuation de la vapeur d'eau, et d'autre part un orifice (35) prolongé vers le bas par un puits (350) s'adaptant à l'orifice de remplissage (54) disposé à la face supérieure de la cuve (5), laquelle comporte en outre un orifice (53) d'évacuation de la vapeur d'eau prolongé vers l'extérieur par un puits (530), et sur l'une de ses faces latérales, en-dessous de son plan médian, un orifice (55) de vidangeage prolongé vers l'extérieur par un puits (550) raccordé à une électrovanne d'extraction (49) logée dans un espace (43) prolongeant l'espace (40) formé par le profilé (4).

2. Humidificateur selon la revendication 1, caractérisé en ce que le boîtier (3) comporte un compartiment (38) abritant une carte électronique de commande (39) et muni d'orifices (390, 391) pour le passage des fiches mâles (56, 57) reliées aux électrodes (58, 59) de la cuve (5).

3. Humidififateur selon la revendication 1 ou la revendication 2, caractérisé en ce que le fond du compartiment (36) du boîtier supérieur (3) comporte deux orifices (33, 361) prolongés chacun vers le bas par un puits (330, 362) d'évacuation du trop-plein d'eau et s'assemblant chacun avec des canaux verticaux (41, 42) disposés dans le profilé (4).

4. Humidificateur selon l'une quelconque des revendications précédentes, caractérisé en ce que le compartiment (36) du boîtier supérieur (3) comporte deux compartiments (32, 34) séparés par une paroi (320) de faible hauteur, l'un (34) étant alimenté en eau par l'électrovanne (360), l'autre (32) servant à l'évacuation du trop-plein d'eau.

5. Humidificateur selon l'une quelconque des revendications, caractérisé en ce que le boîtier inférieur (6) comporte des puits correspondant aux puits (330, 362) du boîtier supérieur (3), raccordés aux canaux (41, 42) du profilé (4) et servant à l'évacuation du trop-plein d'eau.

6. Humidificateur selon l'une quelconque des revendications précédentes, caractérisé en ce que la récupération et l'évacuation des eaux résiduelles s'effectue au niveau du socle (7) fixé sous le boîtier inférieur (6) et dans lequel s'écoulent lesdites eaux résiduelles provenant des canaux (41, 42) du profilé (4), d'un flexible (490) relié à l' électrovanne (49) d'extraction, et du puits (63) du boîtier inférieur (6) canalisant les éventuelles fuites d'eau, avant d'être évacuées par un raccord multidirectionnel (72) connecté à un puits (71) dirigé vers le bas dudit socle (7).

7. humidificateur selon la revendication 6, caractérisé en ce que le socle (7) comporte une cuvette (73) dans laquelle débouche le puits (63) du boîtier inférieur (6), canalisant les éventuelles fuites d'eau.

8. Humidificateur selon la revendication 1, caractérisé en ce que le couvercle (2) du boîtier supérieur (3) est percé d'un orifice (23) auquel est raccordé le puits (370) d'évacuation de la vapeur d'eau.

## Patentansprüche

1. Verdampfungsbefeuchter mit zwei Elektroden (58, 59), die in eine Wasserwanne eintauchen, dadurch gekennzeichnet, daß er einen oberen Teil aufweist, bestehend aus einem durch einen Deckel (2) geschlossenen Gehäuse (3), einen unteren Teil (11), bestehend aus einem auf einen Sockel (7) plazierten Gehäuse (6), wobei die Gehäuse (3) und (6) identisch und in bezug auf eine Horizontalebene symmetrisch angeordnet sind und montiert sind an einem Profil (4) aus Aluminium, das im wesentlichen eine U-förmige Gestalt hat, und dessen Schenkel einen Raum (40) für die Wanne (5) einschließen, wobei das Gehäuse (3) ein Abteil (36) aufweist, das durch ein Magnetventil (360) mit Wasser gespeist ist, und einerseits eine Öffnung (37) aufweist, die nach oben durch einen Schacht (370) zum Abführen von Wasserdampf verlängert ist, und andererseits eine Öffnung (35), die nach unten durch einen Schacht (350) verlängert ist, der einer Füllöffnung (54) angepaßt ist, die sich an der oberen Fläche der Wanne (5) befindet, die ihrerseits u.a. eine Öffnung (53) aufweist, die dem Abführen von Wasserdampf dient, und die nach außen durch einen Schacht (530) verlängert ist, sowie auf einer ihrer Seitenflächen unterhalb ihrer Mittelebene eine Entleeröffnung (55), die nach unten durch einen Schacht (550) verlängert ist, der an ein AbzugsMagnetventil (49) angeschlossen ist, das in einem Raum (43) angeordnet ist, welcher den von Profil (4) gebildeten Raum (40) verlängert.

2. Verdampfungsbefeuchter nach Anspruch 1, dadurch gekennzeichnet, daß das Gehäuse (3) ein Abteil (38) aufweist, in dem eine elektrische Steuerkarte (39) untergebracht ist, und das mit Öffnungen (390, 391) zum Hindurchführen von Steckern (56, 57) versehen ist, die ihrerseits an die Elektroden (58, 59) der Wanne (5) angeschlossen sind.

3. Verdampfungsbefeuchter nach Anspruch 1 oder 2, dadurch gekennzeichnet, daß der Boden des Abteils (36) des oberen Gehäuses (3) zwei Öffnungen (33, 361) aufweist, deren jede nach unten durch einen Abzugsschacht (330, 362) des Überlaufwassers verlängert ist und deren jede mit einem Vertikalkanal (41, 42) kommuniziert, der im Profil (4) angeordnet ist.

4. Verdampfungsbefeuchter nach einem der vorausgegangenen Ansprüche, dadurch gekennzeichnet, daß das Abteil (36) des oberen Gehäuses (3) zwei Unterabteile (32, 34) aufweist, die durch eine Wand (320) geringer Höhe voneinander getrennt sind, deren eines (34) durch Magnetventil (360) mit Wasser gespeist ist, und deren anderes (32) zum Abzug von Überlaufwasser dient.

5. Verdampfungsbefeuchter nach einem der vorausgegangenen Ansprüche, dadurch gekennzeichnet, daß das untere Gehäuse (6) Schächte aufweist, die den Schächten (330, 362) des oberen Gehäuses (3) entsprechen, und die an die Kanäle (41, 42) des Profils (4) angeschlossen sind und als Ableitung des überlaufwassers dienen.

6. Verdampfungsbefeuchter nach einem der vorausgegangenen Ansprüche, dadurch gekennzeichnet, daß die Wiedergewinnung und der Abzug des verbleibenden Wassers auf dem Niveau des Sockels (7) vor sich geht, der unter dem unteren Gehäuse (6) fixiert ist, und in welchen das genannte Restwasser fließt, das von den Kanälen (41, 42) des Profils (4) kommt, von einem flexiblen Schlauch (490), der an das Abzugsmagnetventil (49) angeschlossen ist, sowie von den Schächten (63) des unteren Gehäuses (6), um etwaiges Leckwasser abzuleiten, bevor dieses abgezogen wird durch eine multidirektionale Verbindungsleitung (72), die an einen Schacht (71) angeschlossen ist, gegen den unteren Teil des genannten Sockels (7) gerichtet.

7. Verdampfungsbefeuchter nach Anspruch 6, dadurch gekennzeichnet, daß der Sockel (7) eine Schale (73) aufweist, in welche die Schächte (63) des unteren Gehäuses (6) einmünden und etwaiges Leckwasser ableiten.

8. Verdampfungsbefeuchter nach Anspruch 1, dadurch gekennzeichnet, daß der Deckel (2) des oberen Gehäuses (3) von einer Öffnung (23) durchdrungen ist, an welche der Abzugsschacht (370) des Wasserdampfes angeschlossen ist.

## Claims

1. Evaporation humidifier of the type consisting of electrodes (58, 59) inserted into a water tank (5), characterised in that it comprises an upper portion (10) formed of a housing (3) closed by a cover (2), a lower portion (11) formed of a housing (6) placed on a base (7), the housings (3) and (6) being identical and disposed symmetrically with respect to a horizontal plane and being assembled to a roughly U-shaped aluminium section (4) whose arms form a space (40) for the tank (5), the housing (3) comprising a compartment (36) supplied with water by an electrovalve (360) and comprising on the one hand an orifice (37) extended upwardly by a water vapour evacuation shaft (370) and on the other hand by an orifice (35) extended downwardly by a shaft (350) adapted to the filling orifice (54) disposed on the upper face of the tank (5), which comprises furthermore a water vapour evacuation orifice (53) extended toward the outside by a shaft (530), and on one of its lateral faces, below its median plane, an emptying orifice (55) extended toward the outside by a shaft (550) linked to an extraction electrovalve (49) housed in a space (43) extending the space (40) formed by the section (4).

2. Humidifier according to claim 1 characterised in that the housing (3) comprises a compartment (38) shielding an electronic control card (39) and provided with orifices (390, 391) for the passage of male plugs (56, 57) connected to the electrodes (58, 59) of the tank (5).

3. Humidifier according to claim 1 or claim 2 characterised in that the bottom of the compartment (36) of the upper housing (3) comprises two orifices (33, 361) each extended downwardly by a water overflow evacuation shaft (330, 362) and each assembled with vertical canals (41, 42) disposed in the section (4).

4. Humidifier according to any one of the preceding claims characterised in that the compartment (36) of the upper housing (3) comprises two compartments (32, 34) separated by a low height wall (320), one (34) being supplied with water by an electrovalve (360), the other (32) serving for the evacuation of overflow water.

5. Humidifier according to any one of the preceding claims characterised in that the lower housing (6) comprises shafts corresponding to the shafts (330, 362) of the upper housing (3), linked to the canals (41, 42) of the section (4) and serving for the evacuation of overflow water.

6. Humidifier according to any one of the preceding claims characterised in that the recovery and evacuation of the residual water takes place at the level of the base (7) fixed under the lower housing (6) and into which flows the said residual water coming from the canals (41, 42) of the section (4), from flexible tubing (490) connected to the extraction electrovalve (49), and from the shaft (63) of the lower housing (6) channelling possible water leaks, before being evacuated by a multidirectional joint (72) connected to a shaft (71) leading toward the bottom of the said base (7).

7. Humidifier according to claim 6 characterised in that the base (7) comprises a basin (73) into which the shaft (63) of the lower housing (6) opens, channelling possible water leaks.

8. Humidifier according to claim 1 characterised in that the cover (2) of the upper housing (3) is pierced with an orifice (23) to which is connected the water vapour evacuation shaft (370).
